# EUROPÄISCHE PATENTSCHRIFT

(11) **EP 0 226 165 B1**
(45) Veröffentlichungstag und Bekanntmachung des Hinweises auf die Patenterteilung: **14.03.1990**
(21) Anmeldenummer: 86117122.1
(22) Anmeldetag: 09.12.1986
(51) Int. Cl.: A47C 7/46, A47C 27/10, A47C 4/54

(54) **Pneumatisches Polster**
Pneumatic cushion
Coussin pneumatique

(30) Priorität: 19.12.1985 DE 3545016
(43) Veröffentlichungstag der Anmeldung: 24.06.1987
(73) Patentinhaber: Continental Aktiengesellschaft, 30165 Hannover (DE)
(72) Erfinder: Stoscheck, Olaf, D-3012 Langenhagen 8 (DE)

(56) Entgegenhaltungen:
- EP-A- 0 136 637
- DE-U- 8 511 841
- FR-A- 2 443 226
- GB-A- 2 113 990
- US-A- 1 830 570
- US-A- 3 253 861

## Beschreibung

Die Erfindung betrifft ein aus mehreren Luftkammern bestehendes pneumatisches Polster, vorzugsweise ein Rückenpolster für Sitze in Kraftfahrzeugen. Die Erfindung betrifft darüber hinaus solche Polster, bei denen die die Luftkammern bildenden Teile (Hohlkörper) des Polsters an ihren Rändern zu den benachbarten Kammern miteinander verbunden sind.

Ein pneumatisches Polster dieser Art ist in der FR-A-15 06 319 beschrieben. Das aus dieser Publikation bekannte Polster besteht aus einem Mittenteil und zwei Seitenteilen. In den Seitenteilen befindet sich je eine langgestreckte Luftkammer, während im Mittelteil eine etwa quadratische, streifenförmig unterteilte Luftkammer und darüber eine in Querrichtung langgestreckte Luftkammer angeordnet sind. Die die Luftkammern bindenden Wandteile sind an ihren Rändern zu den benachbarten Kammern über die gesamte Länge der Ränder miteinander verbunden.

Sind die vorgenannten Wandteile der Kammern über ihre Ränder miteinander verbunden, so ist eine gegenseitige Beeinflussung der einzelnen Kammern nicht zu vermeiden; durch das Aufblähen der Kammern tritt eine Breitenverminderung ein, die sich auf benachbarte Kammern auswirkt und hier zu einer Verzerrung des Kammergebildes führt. Dies ist insbesondere bei den Kammern de Fall, die sich an den Rändern des Polsters, z.B. bei Rückenpolstern in der Nierengegend des Benutzers befinden.

Der Erfindung liegt die Aufgabe zugrunde, die obigen Polster so zu verbessern, daß die einzelnen Kammern aufgebläht ein zusammenhängendes Ganzes bilden, ohne befürchten zu müssen, daß sich benachbarte Kammern nachteilig durch Verformen beeinflussen.

Diese Aufgabe wird erfindungsgemäß bei einem Polster der eingangs genannten Art dadurch gelöst, daß die Teile nur an den Enden ihrer Ränder in Verbindung stehen.

Eine solche Verbindung von Wandteilen benachbarter Kammern hat den Vorteil, daß nach wie vor ein zusammenhängendes pneumatisches Polser gegeben ist, daß aber Blähverformungen der einzelnen Kammern im wesentlichen unabhängig voneinander erfolgen können, so daß die vorerwähnte gegenseitige Beeinflussung der Kammern nich stattfinden kann.

In der Zeichnung ist ein Ausführungsbeispiel dargestellt.

Die Abb. zeigt eine Hälfte eines Rückenpolsters für einen Kraftfahrzeugsitz in der Ansicht.

Das Polster ist so an der Rückenlehne des Fahrzeugsitzes angeordnet, daß die beiden übereinanderliegenden Kammern 1 und 2 des insgesamt im wesentlichen aus Gummi oder gummiähnlichen Stoffen bestehenden pneumatischen Polsters in oder nahe oberhalb der Lendengegend des Benutzers angeordnet sind. Die beiden Kammern erstrecken sich somit quer zum Sitz. Zu beiden Seiten der Kammern 1, 2 befindet sich eine langgestreckte, sich über die Höhe der beiden Kammern 1 und 2 erstreckende Seitenkammer 3.

Die Kammern 1, und 3 sind über Anschlüsse 4 mit Luft beaufschlagbar. Aus diesen Gründen sind dort meist auch nicht näher dargestellte Schlauchanschlüsse vorgesehen.

Wichtig ist nun, daß die Sietenkammern 3 lediglich am oberen Rand mit der Kammer 2 und am unteren Rand der Kammer 1 befestigt sind. Die Befestigungsstellen sind mit 5, 6 bezeichnet. Zwischen diesen Befestigungsstellen 5,6 befindet sich ein schmaler Schiltz 7.

Eine entsprechende Befestigung ist auch für die Kammern 1 und 2 vorgesehen. Diese Befestigungsstellen sind mit 8 bezeichnet. Hierzwischen ist dementsprechend ein durchgehender waagerechter Schlitz 9.

Beim Blähen und Einleiten von Druckluft in die Kammern 1, 2 und 3 tritt eine nahezu unabhängige Vedrformung ein. Die Kammern blähen sich auf, ohne die benachbarten Kammern durch unerwünschtes Verformen zu beeinflussen.

## Patentansprüche

1. Aus mehreren Luftkammern bestehendes pneumatisches Polster, insbesondere Rückenpolster für die Sitze von Kraftfahrzeugen, wobei die die Kammern des Polsters bildenden Teile an ihren Rändern zu den benachbarten Kammern miteinander verbunden sind, dadurch gekennzeichnet, daß die Teile nur an den Enden ihrer Ränder in Verbindung stehen.

2. Polster nach Anspruch 1, dadurch gekennzeichnet, daß zwei oder mehrere übereinander angeordnete Kammern (1, 2) vorgesehen sind, zwischen denen ein praktisch waagerecht verlaufender Schlitz (9) vorgesehen ist.

3. Polster nach Anspruch 1, dadurch gekennzeichnet, daß zu beiden Seiten von etwa waagerecht angeordneten Kammern (1, 2) Seitenkammern (3) angeordnet sind, deren Wandteile am oberen und unteren Rand der von den waagerechten Kammern (1, 2) gebildeten Abschnitte des Polsters mit diesem Abschnitt verbunden sind unter Bildung eines etwa senkrechten Schlitzes (7) zwischen den Befestigungsstellen (5, 6).

## Revendications

1. Rembourrage pneumatique se composant de plusieurs chambres à air, notamment un rembourrage de dossier pour des sièges de véhicules automobiles, les parties formant les chambres du rembourrage étant reliées avec les chambres adjacentes par leurs bords, caractérisé en ce que lesdites parties sont reliées seulement aux extrémités de leurs bords.

2. Rembourrage selon la revendication 1, caractérisé en ce qu'il est prévu deux ou plus de deux chambres (1, 2) disposées l'une au-dessus de l'autre et entre lesquelles il est prévu une fente (9) orientée pratiquement horizontalement.

3. Rembourrage selon la revendication 1, caractérisé en ce qu'il est prévu des deux côtés des chambres (1, 2) disposées à peu près horizontalement des chambres latérales (3) dont les parties de parois sont reliées, sur le bord supérieur et le bord inférieur des parties du rembourrage constituées par les chambres horizontales (1, 2) avec lesdites parties, en formant une fente (7) à peu près verticale entre les zones de fixation (5, 6).

## Claims

1. Pneumatic cushion, comprising a plurality of air chambers, more especially a back cushion for the seats of motor vehicles, wherein the portions forming the chambers of the cushion are interconnected at their edges to form the adjacent chambers, characterised in that the portions are only connected at the ends of their edges.

2. Cushion according to claim 1, characterised in that two or more chambers (1, 2) are provided, which are disposed one above the other and have a slot (9) therebetween, which slot extends virtually horizontally.

3. Cushion according to claim 1, characterised in that lateral chambers (3) are disposed on both sides of substantially horizontally disposed chambers (1, 2), the wall portions of said lateral chambers being connected, at the upper and lower edges of the sections of the cushion formed by the horizontal chambers (1, 2), to these sections, thereby forming a substantially vertical slot (7) between the engagement points (5, 6).
